# EUROPÄISCHE PATENTSCHRIFT

(11) **EP 2 453 059 B1**
(45) Veröffentlichungstag und Bekanntmachung des Hinweises auf die Patenterteilung: **02.03.2016**
(21) Anmeldenummer: 11188859.0
(22) Anmeldetag: 11.11.2011
(51) Int. Cl.: E01H 1/00, B08B 7/00

(54) **Reinigungsfahrzeug zur Reinigung einer Landezone einer Flugzeuglandebahn**
Cleaning vehicle for the cleaning of runways of airports
Véhicule de nettoyage pour piste d'aéroport

(30) Priorität: 12.11.2010 DE 102010043867
(43) Veröffentlichungstag der Anmeldung: 16.05.2012
(73) Patentinhaber: White Lion Dry Ice & Laser Cleaning Technology GmbH, 64367 Mühltal (DE)
(72) Erfinder: Müller Sven, 64367 Mühltal (DE)
(74) Vertreter: Richardt Patentanwälte PartG mbB

(56) Entgegenhaltungen:
- DE-A1- 10 236 444
- GB-A- 2 382 022
- US-A- 4 900 891
- US-A1- 2010 000 977

## Beschreibung

Die Erfindung betrifft ein Reinigungsfahrzeug zur Reinigung einer Landezone einer Flugzeuglandebahn.

In der Landezone einer Flugzeuglandebahn kommt es aufgrund der vielen landenden Flugzeugen zu erheblichem Gummiabrieb, wenn die Räder der Flugzeuge durch Kontakt mit der Flugzeuglandebahn auf die Geschwindigkeit des Flugzeugs beschleunigt werden. Hierbei lastet gleichzeitig ein hoher Druck auf dem Flugzeugrad, wodurch der Gummiabrieb hoch verdichtet wird. Dieser Gummiabrieb kann, wenn die Schichtdicke des Gummiabriebs dick genug wird, zur Reduktion des Reibwerts zwischen Flugzeugreifen und Landebahn sorgen. Besonders bei einer nassen Flugzeuglandebahn verringert sich dann die Haftung des Flugzeugreifens auf der Flugzeuglandebahn.

Aus dem Stand der Technik sind Reinigungsfahrzeuge und Verfahren bekannt, bei denen der Gummiabrieb innerhalb einer Landezone einer Flugzeuglandebahn mittels einem Wasserhöchstdruck (WHD)-Verfahren entfernt wird. Eine Reinigung wird so ca. vier bis sechs Mal jährlich durchgeführt. Hierfür wird ein Fahrzeug mit einem Wassertank benötigt, das über die Landebahn fährt und das Wasser unter höchstem Druck auf die Landezone der Flugzeuglandebahn aufbringt. Ein weiteres Fahrzeug wird dafür benötigt, das durch die Reinigung entstehende Schmutzwasser aufzusammeln und zu entsorgen. Bei der Entsorgung muss das Wasser vom dem Gummiabrieb getrennt werden. Dies bedeutet einen enormen Aufwand. Daher ist eine solche Reinigung der Landezone auch besonders kostenintensiv.

Zusätzlich ist die Entsorgung des vom Wasser getrennten Gummis umweltbelastend. Der entfernte Gummiabrieb wird als Sondermüll entsorgt. Diese gesonderte Entsorgung bedeutet abermals einen hohen Aufwand und hohe Kosten.

Außerdem ist eine Reinigung der Landezone mittels Wasserhöchstdruck-Verfahren witterungsabhängig. Eine Reinigung kann beispielsweise bei Schnee oder Eis nicht erfolgen, da das Wasser gefrieren würde. Außerdem wird durch den hohen Wasserdruck ebenfalls die Oberfläche der Flugzeuglandebahn angegriffen. Diese muss also nach einer bestimmten Anzahl von Reinigungen erneuert werden.

Dadurch, dass die Reinigung mit dem Wasserhöchstdruck-Verfahren so aufwendig und kostenintensiv ist, wird die Reinigung ca. vier bis sechs Mal jährlich durchgeführt. Es bildet sich also mindestens über drei Monate eine immer dicker werdende Gummischichtdicke, die dann über Nacht fast vollständig abgetragen wird. Es liegt somit eine stark schwankende Qualität der Landezone der Flugzeuglandebahn vor.

Dies macht es für Piloten schwierig, einzuschätzen, wie gut die Haftung des Flugzeugs bei der Landung auf der Flugzeuglandebahn sein wird.

Aus der DE 102 36 444 A1 ist ferner ein Verfahren zum Reinigen einer Fahrbahn bekannt, wobei auf der Fahrbahn befindliche Verunreinigungen mit einem kryogenen Medium behandelt und anschließend von der Fahrbahn entfernt werden.

Weiter ist aus der GB 2 382 022 A ein Verfahren und eine Vorrichtung zum entfernen von Kaugummi von einer Oberfläche bekannt. Dabei wird ein Laserstrahl auf den Kaugummi ausgerichtet, wobei der Strahl ein Energieniveau aufweist, welches ausreichen hoch ist um den Kaugummi aufzuweichen, wobei der Strahl eine Breite von 5-30mm hat. Anschließend wird ein Gasstrahl auf den aufgeweichten Kaugummi gerichtet um ihn von der Oberfläche zu lösen, und es wird eine Saugvorrichtung genutzt um den Kaugummi aufzunehmen.

Das Dokument US 2010/0000977 A1 beschreibt ebenfalls ein Verfahren zur Entfernung von inhaltsbezogenen Streifen und ähnlichem von einem Untergrund unter Verwendung von Lasern.

Zur Reinigung werden außerdem große Wassermengen benötigt, die die Umwelt belasten.

Demgegenüber liegt der Erfindung die Aufgabe zugrunde, ein verbessertes Reinigungsfahrzeug und ein verbessertes Verfahren zur Reinigung einer Landezone einer Flugzeuglandebahn zu schaffen.

Diese Aufgabe wird durch die unabhängigen Patentansprüche gelöst. Ausführungsformen der Erfindung sind in den abhängigen Patentansprüchen gegeben.

Die Erfindung betrifft ein Reinigungsfahrzeug zur Reinigung einer Landezone einer Flugzeuglandebahn. Das Reinigungsfahrzeug weist ein Fahrwerk zum Befahren der Landezone auf. Außerdem umfasst das Fahrzeug zumindest eine Laserquelle. Die Laserquelle ist zur Abgabe eines Laserstrahls in einem für die Ablation von Gummi geeigneten Frequenzbereich ausgebildet. Dies kann zum Beispiel ein CO₂- oder ein YAG-Laser sein. Die Ablation des Gummis umfasst ein Verdampfen des Gummis. Das Gummi wird also durch den Laserstrahl so stark erhitzt, dass es verdampft. Zusätzlich umfasst das Reinigungsfahrzeug einen Strahlaufweiter für die Aufweitung des Laserstrahls. Der Strahlaufweiter kann beispielsweise eine optische Linse sein, die zur Aufweitung des Laserstrahls ausgebildet ist, z.B. eine Zerstreuungslinse.

Es trifft also beim Befahren der Landezone mit dem Reinigungsfahrzeug der aufgeweitete Laserstrahl auf die Oberfläche der Landezone. Dort befindlicher Gummiabrieb von Flugzeugreifen wird durch Ablation entfernt. Es ist zu beachten, dass der Gummiabrieb, der durch die Flugzeugreifen bei der Landung entstanden ist, hoch verdichtet ist. Es muss also ein Laserstrahl mit einer hinreichend großen Leistung verwendet werden, um einen so stark komprimierten Gummiabrieb verdampfen zu können.

Nach Ausführungsformen der Erfindung umfasst das Reinigungsfahrzeug eine Absaugvorrichtung. Die Absaugvorrichtung ist zum Absaugen von bei der Ablation entstehenden Dämpfen ausgebildet. Die Absaugvorrichtung kann beispielsweise rund um den Bereich angeordnet sein, in dem der Laserstrahl auf die Landezone trifft. So werden entstehende Dämpfe optimal abgesaugt. Dadurch, dass sich das Reinigungsfahrzeug bei der Reinigung nach vorne Richtung bewegt, kann die Absaugvorrichtung auch hinter dem Bereich angeordnet sein, in dem der Laserstrahl auf die Landezone trifft. In diesem Fall fährt also die Absaugvorrichtung über den Bereich der Verdampfung und saugt dann die kurz zuvor entstandenen Dämpfe ab.

Nach Ausführungsformen der Erfindung umfasst das Reinigungsfahrzeug eine Filtervorrichtung zur Filterung der Dämpfe. Dies kann beispielsweise ein Kohlefilter sein, der Schadstoffe aus dem entstandenen Dämpfen herausfiltert. Ein solcher Filter wird regelmäßig erneuert, damit die Filterwirkung auf einem hohen Niveau bleibt.

Nach Ausführungsformen der Erfindung umfasst das Reinigungsfahrzeug einen Katalysator zur Katalyse der Dämpfe.

Nach Ausführungsformen der Erfindung weist das Fahrzeug Mittel zur Lenkung des Laserstrahls auf die Landezone auf. Außerdem umfasst das Fahrzeug eine Steuerung zur Steuerung des Laserstrahls. Die Lenkung des Laserstrahls ist durch die Steuerung steuerbar. Der Laserstrahl ist durch die Steuerung in zumindest einer Dimension über die Landezone bewegbar. Vorzugsweise ist der Laserstrahl in einer ersten Richtung über die Landezone bewegbar, wobei die Bewegungsrichtung des Reinigungsfahrzeugs mit der ersten Richtung einen Winkel einschließt. Vorzugsweise liegt der Winkel zwischen 70 und 110°. So wird eine möglichst optimale Reinigung der Landezone erreicht. Die Mittel zur Lenkung des Laserstrahls können beispielsweise Spiegel oder Lichtwellenleiter, wie zum Beispiel Glasfasern, sein.

Die Laserquelle kann sich also entweder direkt unterhalb des Reinigungsfahrzeugs befinden und direkt auf die Landezone der Flugzeuglandebahn abstrahlen, wobei sich zwischen Laserquelle und Landezone noch der Strahlaufweiter befindet. Alternativ kann sich die Laserquelle an einem anderen Ort im Reinigungsfahrzeug oder am Reinigungsfahrzeug befinden. Der Laserstrahl wird dann mit dem Spiegelsystem oder dem Lichtwellenleiter so gelenkt, dass er auf den Strahlaufweiter und danach auf die Landezone trifft.

Nach Ausführungsformen der Erfindung ist die Steuerung für eine Bewegung des Lasers in einer ersten Richtung ausgebildet und das Reinigungsfahrzeug für eine Bewegung in einer zweiten Richtung. Die erste und die zweite Richtung schließen einen Winkel ein.

Nach der Erfindung umfasst das Reinigungsfahrzeug zumindest eine Ultraschall-Sendevorrichtung und zumindest eine Ultraschall-Messvorrichtung. Die Ultraschall-Sendevorrichtung ist zur Aussendung eines Ultraschallsignals in Richtung der Landezone ausgebildet. Die Ultraschall-Messvorrichtung ist zur Messung eines von der Landezone reflektierten Ultraschallsignals ausgebildet. Die zumindest eine Ultraschall-Messvorrichtung ist zur Berechnung von Werten einer Schichtdicke des Gummiabriebs in einem Bereich der Landezone unter Verwendung des reflektierten Ultraschallsignals ausgebildet. Das Reinigungsfahrzeug weist zusätzlich einen Datenspeicher zur Speicherung der berechneten Schichtdickenwerte auf. Die berechneten Schichtdickenwerte werden also von der Ultraschall-Messvorrichtung in dem Datenspeicher gespeichert. Vorzugsweise geschieht die Messung der Schichtdicke des Gummiabriebs nach der Ablation durch den Laser. Der Datenspeicher kann beispielsweise nach der Reinigung ausgelesen werden. Alternativ oder zusätzlich kann der Datenspeicher Daten an ein Anzeigegerät in einer Fahrerkabine des Reinigungsfahrzeugs ausgeben. Dem Fahrer kann so schon während des Reinigungsvorgangs angezeigt werden, wie dick die Schichtdicke des Gummiabriebs nach der Laserablation noch ist.

Bei der Auslesung des Datenspeichers nach erfolgter Reinigung der Landezone können die Messwerte weiterverarbeitet werden. So kann beispielsweise die ordnungsgemäße Reinigung der Landezone nachgewiesen werden.

Nach Ausführungsformen der Erfindung umfasst das Reinigungsfahrzeug zwei Ultraschall-Sendevorrichtungen und zwei Ultraschall-Messvorrichtungen. Dies kann vorteilhaft dafür sein, dass die Schichtdicke des Gummiabriebs einmal vor der Laserablation und einmal nach der Laserablation bemessen wird. So kann der Erfolg der Reinigung nachverfolgt werden.

Nach Ausführungsformen der Erfindung umfasst das Reinigungsfahrzeug zwei Laserquellen. Dies ist vorteilhaft, da der zweite Laser beispielsweise nach der zumindest einen Ultraschall-Messvorrichtung angeordnet sein kann. In diesem Fall wird eine zweite Ablation des Gummiabriebs durch den Laser vorgenommen, falls die zumindest eine Ultraschall-Messvorrichtung eine Schichtdicke des Gummiabriebs oberhalb eines Grenzwertes misst.

Nach Ausführungsformen der Erfindung umfasst das Reinigungsfahrzeug Mittel zum Empfang eines Signals eines Satelliten-Navigationssystems und eine robotische Steuerung. Die robotische Steuerung ist zur Steuerung des Reinigungsfahrzeugs unter Verwendung des Signals des Satelliten-Navigationssystems über die Landezone ausgebildet. In diesem Fall erfolgt die Reinigung der Landezone durch das Reinigungsfahrzeug voll automatisch. Das Signal des Satelliten-Navigationssystems kann beispielsweise mit einer Antenne für ein Global Positioning System-Signal oder ein Signal des Systems Galileo sein. Das Satelliten-Navigationssystemsignal wird an die robotische Steuerung ausgegeben. Außerdem hat die robotische Steuerung Zugriff auf einen Speicher, in dem die Koordinaten der Landezone gespeichert sind. Unter Verwendung der Daten der Landezone und des Satelliten-Navigationssystemsignals steuert die robotische Steuerung das Reinigungsfahrzeug so, dass die Landezone gereinigt wird.

Nach Ausführungsformen der Erfindung weist das Reinigungsfahrzeug Mittel zum Empfang eines Freigabesignals auf. Das Freigabesignal signalisiert hierbei eine Freigabe der Landezone. Die robotische Steuerung ist zur Verwendung des Freigabesignals zur Steuerung des Reinigungsfahrzeugs ausgebildet. Dies ist vorteilhaft, da so eine Reinigung der Landezone immer dann erfolgen kann, wenn die Lande-Landezone zur Reinigung freigegeben ist. Es ist hierbei nicht nötig, die Reinigung manuell zu initiieren. Durch Versendung des Freigabesignals wird die Reinigung automatisch initiiert.

Nach Ausführungsformen der Erfindung umfasst das Reinigungsfahrzeug eine Stromquelle zur Versorgung der Laserquelle mit elektrischer Energie und einen Verbrennungsmotor zum Antrieb des Fahrzeugs. Der Verbrennungsmotor ist hierbei dazu ausgebildet, die Stromquelle aufzuladen. Die Stromquelle kann beispielsweise eine Brennstoffzelle oder ein elektrischer Akkumulator sein.

Nach Ausführungsformen der Erfindung weist das Reinigungsfahrzeug einen Verbrennungsmotor auf. Der Verbrennungsmotor ist zum Antrieb des Reinigungsfahrzeugs und zur Versorgung der Laserquelle mit elektrischer Energie ausgebildet. Mit anderen Worten treibt der Verbrennungsmotor das Fahrwerk oder zumindest einen Teil des Fahrwerks des Reinigungsfahrzeugs an. Zusätzlich wird durch den Betrieb des Verbrennungsmotors elektrische Energie erzeugt, die an die Laserquelle ausgegeben wird.

Nach Ausführungsformen der Erfindung weist die Laserquelle eine Leistung von mehr als 100 W auf. Die ist vorteilhaft, damit der hochverdichtete Gummiabrieb im Bereich der Landezone verdampft werden kann.

In einem weiteren Aspekt betrifft die Erfindung ein Verfahren zur Entfernung von auf einer Landezone einer Flugzeuglandebahn anhaftendem Gummiabrieb von Flugzeugreifen mit einem Reinigungsfahrzeug wie es zuvor beschrieben wurde.

Nach Ausführungsformen der Erfindung umfasst das Verfahren das Befahren der Landezone mit dem Reinigungsfahrzeug. Ein Laserstrahl wird während des Befahrens der Landezone mit einem für die Ablation von Gummi geeigneten Frequenzbereich erzeugt. Der Laserstrahl wird auf die Landezone gelenkt. Dies kann beispielsweise durch Lichtwellenleiter oder ein Spiegelsystem geschehen. Noch vor dem Auftreffen des Laserstrahls auf die Landezone wird der Laserstrahl aufgeweitet, sodass beim Befahren der Landezone der aufgeweitete Laserstrahl auf die Oberfläche der Landezone trifft. Das Aufweiten des Laserstrahls ist vorteilhaft, damit ein großer Bereich der Landezone von Gummiabrieb bereinigt wird. Durch das Auftreffen des Laserstrahls auf die Landezone folgt eine Ablation des Gummiabriebs durch den Laserstrahl.

Nach Ausführungsformen der Erfindung umfasst das Verfahren das Messen einer ersten Schichtdicke des Gummiabriebs. Dies kann beispielsweise durch ein Ultra-schall-Schichtdicken-Messverfahren geschehen. Bei der Ablation entstehende Dämpfe werden abgesaugt und gegebenenfalls gefiltert oder katalysiert. Eine zweite Schichtdicke des Gummiabriebs wird von einer zweiten Messvorrichtung nach der Ablation gemessen. Die erste und die zweite Schichtdicke können in einem Speicher gespeichert werden.

Ausführungsformen der Erfindung sind vorteilhaft, da das kostenintensive, witterungsabhängige, abrasive, aufwendige und umweltschädliche Wasserhöchstdruck-Verfahren durch das kostensparende, witterungsunabhängige, einfache und umweltschonende Laserablationsverfahren ersetzt werden kann. Das Laserablationsverfahren kann auch durch die kostengünstigere und einfachere Durchführungsweise öfter durchgeführt werden als das Wasserhöchstdruck-Verfahren, sodass sich eine relativ konstante Qualität der Landezone bezüglich der Traktion der Flugzeugreifen ergibt. Es entsteht keinerlei Schmutzwasser, das entsorgt werden müsste. Die entstehenden Dämpfe können abgesaugt, gefiltert und/oder katalysiert werden. Dies macht das Laserablationsverfahren im Vergleich zum Wasserhöchstdruck-Verfahren außerordentlich umweltfreundlich.

Im Weiteren werden zur Verdeutlichung von Ausführungsformen der Erfindung ein Reinigungsfahrzeug zur Reinigung einer Landezone einer Flugzeuglandebahn gezeigt. Es zeigt:
- Figur 1: eine schematische Darstellung eines Reinigungsfahrzeugs zur Reinigung einer Landezone einer Flugzeuglandebahn.

Figur 1 zeigt schematisch ein Reinigungsfahrzeug 100 zur Reinigung einer Landezone einer Flugzeuglandebahn. Das Reinigungsfahrzeug 100 weist ein Fahrwerk 102, eine Laserquelle 104, einen Strahlaufweiter 108, eine Absaugvorrichtung 110, eine Ultraschall-Aussende- und -Messvorrichtung 112, Stromquelle 114, Leitungen 116 und 118 und einen Motor 120 auf.

Im Betrieb wird das Reinigungsfahrzeug 100 durch den Motor 120 angetrieben. Das Reinigungsfahrzeug 100 bewegt sich mit dem Fahrwerk 102 über die Landezone der Flugzeuglandebahn. Die Laserquelle 104 erzeugt einen Laserstrahl 106, der durch hier nicht dargestellte Mittel zur Lenkung des Laserstrahls so gelenkt werden kann, dass er in Richtung der Landezone strahlt. Der Laserstrahl 106 wird durch den Strahlaufweiter 108 noch vor Auftreffen des Laserstrahls 106 auf die Landezone aufgeweitet. Hierdurch wird der Bereich der Säuberung vergrößert.

Wenn der Laserstrahl 106 auf die Landezone trifft, wird dort befindlicher Gummiabrieb von dem Laserstrahl so stark erhitzt, dass eine Ablation erfolgt. Die hierbei entstehenden Dämpfe werden durch die Absaugvorrichtung 110 abgesaugt und gegebenenfalls durch zusätzliche Filter und/oder Katalysatoren gefiltert und/oder katalysiert.

Die Ultraschall-Aussende- und -Messvorrichtung 112 sendet ein Ultraschallsignal aus und misst eine Reflektion des Ultraschallsignals durch die Landezone. Das Reflektionssignal wird durch die Messvorrichtung ausgewertet. Die Messvorrichtung errechnet aus dem reflektierten Ultraschallsignal eine Schichtdicke des Gummiabriebs. So kann kontrolliert werden, wie dick die Schichtdicke des Gummiabriebs nach der Ablation durch den Laser ist.

Die Laserquelle 102 wird durch die Stromquelle 114 mit elektrischer Energie versorgt. Die Verbindung zwischen Laserquelle 104 und Stromquelle 114 erfolgt über Leitung 116. Über Leitungen 118 und 116 kann die Stromquelle durch den Motor 120 aufgeladen werden. Alternativ kann der Motor 120 die Laserquelle 104 direkt über die Leitung 118 mit elektrischer Energie versorgen.

### Bezugszeichenliste

- 100: Reinigungsfahrzeug
- 102: Fahrwerk
- 104: Laserquelle
- 106: Laserstrahl
- 108: Strahlaufweiter
- 110: Absaugvorrichtung
- 112: Ultraschallsende- und -messvorrichtung
- 114: Stromquelle
- 116: Leitung
- 118: Leitung
- 120: Motor

## Patentansprüche

1. Reinigungsfahrzeug (100) zur Reinigung einer Landezone einer Flugzeuglandebahn mit:
- einem Fahrwerk (102) zum Befahren der Landezone
- zumindest einer Laserquelle (106), wobei die Laserquelle zur Abgabe eines Laserstrahls (104) in einem für die Ablation von Gummi geeignetem Frequenzbereich ausgebildet ist; und
- einem Strahlaufweiter (108) für die Aufweitung des Laserstrahls, sodass beim Befahren der Landezone der aufgeweitete Laserstrahl auf die Oberfläche der Landezone trifft, um dort befindlichen Gummiabrieb von Flugzeugreifen zu entfernen
wobei das Reinigungsfahrzeug zumindest eine Ultraschallsendevorrichtung (112) und zumindest eine Ultraschalimessvorrichtung (112) umfasst, wobei die zumindest eine Ultraschallsendevorrichtung zur Aussendung eines Ultraschallsignals in Richtung der Landezone ausgebildet ist, wobei die zumindest eine Ultraschallmessvorrichtung zur Messung eines von der Landezone reflektierten Ultraschallsignals ausgebildet ist, wobei die zumindest eine Ultraschallmessvorrichtung zur Berechung von Werten einer Schichtdicke des Gummiabriebs in einem Bereich der Landezone unter Verwendung des reflektierten Ultraschallsignals ausgebildet ist.

2. Reinigungsfahrzeug nach Anspruch 1, wobei das Reinigungsfahrzeug eine Absaugvorrichtung (110) umfasst, wobei die Absaugvorrichtung zum Absaugen von bei der Ablation entstehenden Dämpfen ausgebildet ist.

3. Reinigungsfahrzeug nach Anspruch 2, wobei das Reinigungsfahrzeug eine Filtervorrichtung zur Filterung der Dämpfe umfasst.

4. Reinigungsfahrzeug nach einem der Ansprüche 2 oder 3, wobei das Fahrzeug einen Katalysator zur Katalyse der Dämpfe umfasst.

5. Reinigungsfahrzeug nach einem der vorhergehenden Ansprüche,
wobei das Reinigungsfahrzeug Mittel zur Lenkung des Laserstrahls auf die Landezone und eine Steuerung zur Steuerung des Laserstrahls umfasst,
wobei die Lenkung des Laserstrahls durch die Steuerung steuerbar ist und der Laserstrahl durch die Steuerung in zumindest einer Dimension über die Landezone bewegbar ist.

6. Reinigungsfahrzeug nach Anspruch 5, wobei die Steuerung für eine Bewegung des Lasers in einer ersten Richtung ausgebildet ist, wobei das Reinigungsfahrzeug für eine Bewegung in einer zweiten Richtung ausgebildet ist, wobei die erste und die zweite Richtung einen Winkel einschließen.

7. Reinigungsfahrzeug nach einem der Ansprüche 5 oder 6, wobei die Mittel zur Lenkung des Laserstrahls Lichtwellenleiter sind.

8. Reinigungsfahrzeug nach einem der Ansprüche 5 oder 6, wobei die Mittel zur Lenkung des Laserstrahls mehrere Spiegel sind.

9. Reinigungsfahrzeug nach einem der vorhergehenden Ansprüche, wobei das Reinigungsfahrzeug Mittel zum Empfang eines Signals eines Satellitennavigationssystems und eine robotische Steuerung umfasst, wobei die robotische Steuerung zur Steuerung des Reinigungsfahrzeugs unter Verwendung des Signals des Satellitennavigationssystems über die Landezone ausgebildet ist.

10. Reinigungsfahrzeug nach Anspruch 9, wobei das Reinigungsfahrzeug Mittel zum Empfang eines Freigabesignals aufweist, wobei das Freigabesignal eine Freigabe der Landezone signalisiert, und wobei die robotische Steuerung zur Steuerung des Reinigungsfahrzeugs unter Verwendung des Freigabesignals ausgebildet ist.

11. Reinigungsfahrzeug nach einem der vorhergehenden Ansprüche, wobei das Reinigungsfahrzeug eine Stromquelle (114) zur Versorgung der Laserquelle mit elektrischer Energie und einen Verbrennungsmotor (120) zum Antrieb des Fahrzeugs aufweist, wobei der Verbrennungsmotor dazu ausgebildet ist, die Stromquelle aufzuladen.

12. Reinigungsfahrzeug nach einem der vorhergehenden Ansprüche 1-10, wobei das Reinigungsfahrzeug einen Verbrennungsmotor aufweist, wobei der Verbrennungsmotor zum Antrieb des Reinigungsfahrzeugs und zur Versorgung der Laserquelle mit elektrischer Energie ausgebildet ist.

13. Reinigungsfahrzeug nach einem der vorhergehenden Ansprüche, wobei die Laserquelle eine Leistung von mehr als 100W aufweist.

14. Verfahren zur Entfernung von auf einer Landezone einer Flugzeuglandebahn anhaftendem Gummiabrieb von Flugzeugreifen mit einem Reinigungsfahrzeug nach einem der vorhergehenden Ansprüche.

15. Verfahren nach Anspruch 14, wobei das Verfahren die folgenden Schritte umfasst:
- Befahren der Landezone mit dem Reinigungsfahrzeug;
- Erzeugung eines Laserstrahls in einem für die Ablation von Gummi geeignetem Frequenzbereich;
- Lenkung des Laserstrahls auf die Landezone;
- Aufweiten des Laserstrahls, sodass beim Befahren der Landezone der aufgeweitete Laserstrahl auf die Oberfläche der Landezone trifft; und
- Ablation des Gummiabriebs durch den Laserstrahl.

16. Verfahren nach Anspruch 15, wobei das Verfahren ferner die folgenden Schritte umfasst:
- Messen einer ersten Schichtdicke des Gummiabriebs;
- Absaugen von bei der Ablation entstehenden Dämpfen;
- Messen einer zweiten Schichtdicke des Gummiabriebs nach der Ablation; und
- Speicherung der ersten und/oder der zweiten Schichtdicke.

## Claims

1. A cleaning vehicle (100) to clean a landing zone of an airplane runway comprising the following:
- a chassis (102) to drive on the landing zone;
- at least one laser source (106) designed to emit a laser beam (104) in a frequency range suitable for the ablation of rubber; and
- a beam expander (109) to expand the laser beam, so that when the landing zone is driven on the expanded laser beam strikes the surface of the landing zone to remove abraded rubber material of airplane tires that is located on it,
the cleaning vehicle comprising at least one ultrasound transmission device (112) and at least one ultrasound measuring device (112), the at least one ultrasound transmission device being designed to transmit an ultrasound signal in the direction of the landing zone and the at least one ultrasound measuring device being designed to measure an ultrasound signal reflected off the landing zone, the at least one ultrasound measuring device being designed to calculate values of a layer thickness of the abraded rubber material in an area of the landing zone using the reflected ultrasound signal.

2. The cleaning vehicle described in claim 1, comprising a suction device (110) designed to suck up fumes produced during ablation.

3. The cleaning vehicle described in claim 2, comprising a filter device to filter the fumes.

4. The cleaning vehicle described in one of claims 2 or 3, comprising a catalytic converter to catalyze the fumes.

5. The cleaning vehicle described in one of the preceding claims,
the cleaning vehicle comprising means to direct the laser beam onto the landing zone and a controller to control the laser beam,
the controller being able to direct the laser beam and make it move over the landing zone in at least one dimension.

6. The cleaning vehicle described in claim 5, the controller being designed to move the laser in a first direction, the cleaning vehicle being designed to move in a second direction, the first and second direction including an angle.

7. The cleaning vehicle described in one of claims 5 or 6, the means to direct the laser beam being optical waveguides.

8. The cleaning vehicle described in one of claims 5 or 6, the means to direct the laser beam being multiple mirrors.

9. The cleaning vehicle described in one of the preceding claims, comprising means to receive a satellite navigation system signal and a robotic controller, the robotic controller being designed to control the cleaning vehicle over the landing zone using the satellite navigation system signal.

10. The cleaning vehicle described in claim 9, the cleaning vehicle having means to receive a release signal, the release signal signaling a release of the landing zone, and the robotic controller being designed to control the cleaning vehicle using the release signal.

11. The cleaning vehicle described in one of the preceding claims, the cleaning vehicle having a current source (114) to supply the laser source with electrical energy and an internal combustion engine (120) to drive the vehicle, the internal combustion engine being designed to charge the current source.

12. The cleaning vehicle described in one of the preceding claims 1-10, the cleaning vehicle having an internal combustion engine that is designed to drive the vehicle and to supply the laser source with electrical energy.

13. The cleaning vehicle described in one of the preceding claims, the laser source having a power of more than 100 W.

14. A process to remove abraded rubber material of airplane tires that is adhering to a landing zone of an airplane runway using a cleaning vehicle described in one of the preceding claims.

15. The process described in claim 14, comprising the following steps:
- Driving on the landing zone with the cleaning vehicle;
- Producing a laser beam in a frequency range suitable for ablation of rubber;
- Directing the laser beam onto the landing zone;
- Expanding the beam, so that the expanded laser beam strikes the surface of the landing zone when the landing zone is driven on; and
- Ablating the abraded rubber material by means of the laser beam.

16. The process described in claim 15, also comprising the following steps:
- Measuring a first layer thickness of the abraded rubber material;
- Sucking up the fumes produced during ablation;
- Measuring a second layer thickness of the abraded rubber material after ablation; and
- Storing the first and/or second layer thickness.

## Revendications

1. Véhicule de nettoyage (100) destiné au nettoyage d'une zone d'atterrissage d'une piste d'atterrissage d'avions avec :
- un châssis (102) pour la conduite sur la zone d'atterrissage
- au moins une source laser (106), où la source laser est conçue pour l'émission d'un rayonnement laser (104) dans un domaine de fréquences approprié pour l'ablation de caoutchouc ; et
- un dilatateur de faisceau (108) pour la dilatation du rayonnement laser de sorte que le rayonnement laser dilaté rencontre la surface de la zone d'atterrissage lors de la conduite sur la zone d'atterrissage afin d'y enlever des résidus de caoutchouc de roues d'avions s'y trouvant
où le véhicule de nettoyage comprend au moins un dispositif émetteur d'ultrasons (112) et au moins un dispositif de mesure d'ultrasons (112), où l'au moins un dispositif émetteur d'ultrasons est conçu pour l'émission d'un signal ultrasonore en direction de la zone d'atterrissage, où l'au moins un dispositif de mesure d'ultrasons est conçu pour la mesure d'un signal ultrasonore réfléchi par la zone d'atterrissage, où l'au moins un dispositif de mesure d'ultrasons est conçu pour le calcul de valeurs d'une épaisseur de couche de résidus de caoutchouc dans une partie de la zone d'atterrissage moyennant l'utilisation du signal ultrasonore réfléchi.

2. Véhicule de nettoyage selon la revendication 1, où le véhicule de nettoyage comprend un dispositif d'aspiration (110), où le dispositif d'aspiration est conçu pour l'aspiration des vapeurs générées pendant l'ablation.

3. Véhicule de nettoyage selon la revendication 2, où le véhicule de nettoyage comprend un dispositif de filtration des vapeurs.

4. Véhicule de nettoyage selon l'une des revendications 2 ou 3, où le véhicule comprend un catalyseur pour la catalyse des vapeurs.

5. Véhicule de nettoyage selon l'une des revendications précédentes,
où le véhicule de nettoyage comprend des moyens pour l'orientation du rayonnement laser sur la zone d'atterrissage et une commande pour la commande du rayonnement laser,
où l'orientation du rayonnement laser peut être commandée par la commande et le rayonnement laser peut être déplacé par la commande dans au moins une dimension sur la zone d'atterrissage.

6. Véhicule de nettoyage selon la revendication 5, où la commande est conçue pour un déplacement du laser dans une première direction, où le véhicule de nettoyage est conçu pour un déplacement dans une deuxième direction, où les première et deuxième directions incluent un angle.

7. Véhicule de nettoyage selon l'une des revendications 5 ou 6, où les moyens pour l'orientation du rayonnement laser sont des fibres optiques.

8. Véhicule de nettoyage selon l'une des revendications 5 ou 6, où les moyens pour l'orientation du rayonnement laser sont plusieurs miroirs.

9. Véhicule de nettoyage selon l'une des revendications précédentes, où le véhicule de nettoyage comprend des moyens pour la réception d'un signal d'un système de navigation par satellite et une commande robotique, où la commande robotique est conçue pour la commande du véhicule de nettoyage moyennant l'utilisation du signal du système de navigation par satellite au dessus de la zone d'atterrissage.

10. Véhicule de nettoyage selon la revendication 9, où le véhicule de nettoyage comprend des moyens pour la réception d'un signal de libération, où le signal de libération signale une libération de la zone d'atterrissage, et où la commande robotique est conçue pour la commande du véhicule de nettoyage moyennant l'utilisation du signal de libération.

11. Véhicule de nettoyage selon l'une des revendications précédentes, où le véhicule de nettoyage présente une source de courant (114) pour l'alimentation de la source laser en énergie électrique et un moteur à combustion (120) pour l'entraînement du véhicule, où le moteur à combustion est conçu pour charger la source de courant.

12. Véhicule de nettoyage selon l'une des revendications précédentes 1 à 10, où le véhicule de nettoyage présente un moteur à combustion, où le moteur à combustion est conçu pour l'entraînement du véhicule de nettoyage et pour l'alimentation de la source laser en énergie électrique.

13. Véhicule de nettoyage selon l'une des revendications précédentes, où la source laser présente une puissance de plus de 100 W.

14. Procédé d'enlèvement de résidus de caoutchouc de roues d'avions adhérents sur une zone d'atterrissage d'une piste d'atterrissage d'avions avec un véhicule de nettoyage selon l'une des revendications précédentes.

15. Procédé selon la revendication 14, où le procédé comprend les étapes suivantes :
- conduite sur une zone d'atterrissage avec le véhicule de nettoyage ;
- génération d'un rayonnement laser dans un domaine de fréquences approprié pour l'ablation de caoutchouc ;
- orientation du rayonnement laser sur la zone d'atterrissage ;
- dilatation du rayonnement laser de sorte que, lors de la conduite sur la zone d'atterrissage, le rayonnement laser dilaté atteigne la surface de la zone d'atterrissage ; et
- ablation du résidu de caoutchouc par le rayonnement laser.

16. Procédé selon la revendication 15, où le procédé comprend en outre les étapes suivantes :
- mesure d'une première épaisseur de couche de résidu de caoutchouc ;
- aspiration des vapeurs générées par l'ablation;
- mesure d'une deuxième épaisseur de couche de résidu de caoutchouc après l'ablation ; et
- stockage des première et/ou deuxième épaisseurs de couche.
